# EUROPÄISCHE PATENTSCHRIFT

(11) **EP 0 215 936 B1**
(45) Veröffentlichungstag und Bekanntmachung des Hinweises auf die Patenterteilung: **04.10.1989**
(21) Anmeldenummer: 86902370.5
(22) Anmeldetag: 14.03.1986
(51) Int. Cl.: F41B 15/04

(54) **SELBSTVERTEIDIGUNGSSTAB**
SELF-DEFENCE BATON
BATON D'AUTO-DEFENSE

(30) Priorität: 26.03.1985 DE 8508975 U
(43) Veröffentlichungstag der Anmeldung: 01.04.1987
(73) Patentinhaber: Pies Dieter, D-5068 Voiswinkel (DE)
(72) Erfinder: Pies Dieter, D-5068 Voiswinkel (DE)
(74) Vertreter: Patentanwälte Dr. Solf & Zapf
(86) Internationale Anmeldenummer: EP8600145
(87) Internationale Veröffentlichungsnummer: WO8605868

(56) Entgegenhaltungen:
- US-A- 3 119 554
- US-A- 3 362 711
- US-A- 3 625 222
- US-A- 3 917 268
- US-A- 4 092 695
- US-A- 4 367 843

## Beschreibung

Die vorliegende Erfindung betrifft einen Selbstverteidigungsstab zur Abwehr von Angreifern mittels hoher elektrischer Spannung mit einem Gehäuse, einem Griffstück, zwei am Gehäuse außenliegenden, räumlich voneinander getrennten Elektrodenpaaren, einer innerhalb des Stabes untergebrachten Hochspannungsschaltung nebst Batterien sowie mit einem Auslöseschalter, wobei ein erstes Elektrodenpaar an der dem Griffstück gegenüberliegenden Stirnseite des Gehäuses angebracht ist und das zweite Elektrodenpaar am Gehäuse vorhanden ist.

Grundlage für die Funktion solcher Selbstverteidigungsstäbe ist, daß die Berührung einer hohen niederfrequenzen Wechselspannung eine kurzzeitige Lähmung des Nervensystems zur Folge hat, wobei jedoch aufgrund der sehr niedrigen Stromstärke keine Gefahr für Herz oder andere Organe besteht.

Der eingangs beschriebene Selbstverteidigungsstab ist bereits aus der US-A-3 362 711 bekannt. Bei diesem Selbstverteidigungsstab besteht der Nachteil, daß für den Fall, daß ein Angreifer den Stab mit seiner Hand umfaßt, eine stetige Verbindung zwischen den Elektroden und damit auch zu den Hochspannungsanschlüssen gegeben ist, so daß es nicht möglich ist, daß sich ein erneutes Potential aufbauen kann, das wiederum zu den gewünschten Stromstößen führen kann. Somit ist dann dieser bekannte Selbstverteidigungsstab wirkungslos.

Der vorliegenden Erfindung liegt die Aufgabe zugrunde, einen Selbstverteidigungsstab zu schaffen, mit dem eine wirkungsvolle und sichere Abwehr von Angreifern möglich ist.

Erfindungsgemäß wird dies dadurch erreicht, daß die Elektroden des am Gehäuse angeordneten Elektrodenpaars gegenüber dem Hochspannungsanschluß durch eine Funkenstrecke unterbrochen und aus selbstklebenden Folien streifenförmig parallel zur Gehäusemittelachse verlaufend, am oberen Gehäusedrittel ausgebildet sind, wobei von den als Metallstifte ausgebildeten Elektroden Abzweige durch eine Verschlußplatte an der Stirnseite des Gehäuses hindurch zu deren seitlichen Oberfläche herausgeführt sind und die freiliegenden Enden der Abzweige mit den gegenüberliegenden Enden der seitlichen Elektroden die Funkenstrecke bilden.

Aufgrund dieser erfindungsgemäßen Ausgestaltung erfolgt im Falle einer dauernden Berührung der seitlichen Elektroden durch Umfassen des Gehäuses eine Verbindung der Elektroden untereinander, so daß diese nunmehr spannungsführend werden können. Es können sich nunmehr Überschläge zwischen den gegenüberliegenden Enden der Abzweige und den Elektroden mit der jeweils gewünschten Hochspannung aufbauen, so daß immer wieder neue Hochspannungsschläge über das Gehäuse im Bereich der seitlichen Elektroden erteilt werden können.

Weitere vorteilhafte Ausgestaltungsmerkmale der Erfindung sind in den Unteransprüchen und der nachfolgenden Beschreibung enthalten.

Anhand der in den Zeichnungen dargestellten Ausführungsbeispiele soll im folgenden die Erfindung näher erläutert werden. Dabei zeigt:
Fig. 1 eine Ausführungsform eines erfindungsgemäßen Selbstverteidigungsstabes mit rundem Querschnitt,
Fig. 2 eine weitere Ausführungsform eines erfindungsgemäßen Selbstverteidigungsstabes, der mit rechteckigem Querschnitt zweiteilig und zusammenklappbar ausgeführt ist,
Fig. 3 einen Teilschnitt längs der Linie 111 - 111 gemäß Fig. 2 und
Fig. 4 eine Teilansicht einer alternativen Ausgestaltung des Ausführungsbeispiels nach Fig. 1 mit einem versenkten und durch einen Schieber abdeckbaren Auslöseschalter,
Fig. 5 ist ein Querschnitt durch den oberen Abschnitt des Selbstverteidigungsstabes gemäß Fig. 1.

Der in Fig. 1 dargestellte Selbstverteidigungsstab besteht aus einem Gehäuse 1 und einem sich daran anschließenden Griffstück 2, wobei das Gehäuse 1 und das Griffstück 2 vorteilhafterweise einstückig, vorzugsweise mit kreisförmigem Querschnitt ausgebildet sind. Die Oberfläche des Griffstückes 2 ist zur sicheren Führung des Selbstverteidigungsstabes mit einer Rändelung oder einer ähnlichen Aufrauhung versehen. Die dem Griffstück 2 gegenüberliegende Stirnseite des Gehäuses 1 ist vorteilhafterweise durch eine kreisförmige isolierende Platte 3 fest verschlossen. Diese stirnseitige verschlußplatte 3 trägt ein Elektrodenpaar 4, wobei vorteilhafterweise diese stirnseitigen Elektroden 4 aus Metallstiften bestehen, die aus der Verschlußplatte 3 herausragen. Im dem Griffstück 2 gegenüberliegenden oberen Drittel des Stabes ist ein zweites Elektrodenpaar 5 aus selbstklebender Metallfolie, insbesondere Kupferfolie, streifenförmig auf der seitlichen Oberfläche des Gehäuses 1 angeordnet. Diese Metallstreifen 5 sind dabei vorteilhafterweise parallel zur Gehäusemittelachse angeordnet und liegen einander diametral gegenüber. Beide Elektrodenpaare 4, 5 sind mit einer elektronischen Hochspannungsschaltung verbunden, die im sich an das Griffstück 2 anschließenden Gehäuse 1 angeordnet ist. Das Innere des Gehäuses 1 ist vorteilhafterweise die Hochspannungsschaltung einschließend mit Gießharz ausgegossen. Dadurch ergibt sich der Vorteil, daß der Selbstverteidigungsstab außerordentlich schlagfest und somit auch zur mechanischen Abwehr von Angreifern bestens geeignet ist. Die zur Erzeugung der Hochspannung notwendigen Batterien sind vorteilhafterweise im Griffstück 2 angeordnet, das stirnseitig durch einen Deckel 6, vorzugsweise durch einen Schraubdeckel, verschließbar ist. Zur sicheren Führung des Selbstverteidigungsstabes ist dieser Schraubdeckel 6 mit einer Handschlaufe 7 versehen. Im Bereich des Griffstückes 2, und zwar an dessen den Elektroden zugekehrten Ende, ist ein Auslöseschalter 8 angeordnet. Durch Betätigung dieses Auslöseschalters 8 wird mittels der elektronischen Hochspannungsschaltung eine niederfrequente Wechselspannung U von ca. 32 000 V erzeugt. Die Betätigung des Auslöseschalters 8 wird vorteilhafterweise zusätzlich zur oben erwähnten Lichtbogenbildung zwischen den stirnseitigen Elektroden 4 auch von einer Funktions-Kontrollampe 9 angezeigt. Diese Kontrollampe 9 ist oberhalb des Auslöseschalters 8 in der Wandung des Griffstückes 2 angeordnet.

Der Vorteil dieser Funktions-Kontrollampe ist einerseits, daß die einwandfreie Funktion des Selbstverteidigungsstabes auch bei kurzgeschlossenen Elektroden, z. B. während der Berührung eines Gegenstandes oder eines Angreifers, angezeigt wird. Andererseits ist durch die Kontrollampe 9 auch eine Batteriekontrolle gewährleistet. Sinkt die Batteriespannung nämlich z. B. unter 5 V ab, so leuchtet bei Betätigung des Auslöseschalters 8 die Kontrollampe 9 nicht mehr, die Batterie muß ausgewechselt werden.

In Fig. 2 ist eine weitere Ausführungsform eines Selbstverteidigungsstabes dargestellt, wobei hier die dem Ausführungsbeispiel nach Fig. 1 entsprechenden Teile mit den gleichen Bezugsziffern bezeichnet sind. Um den Selbstverteidigungsstab zur Aufbewahrung und zum Transport, z. B. in einer Damenhandtasche, kleiner und kompakter zu machen, ist es vorgesehen, daß das Gehäuse 1 und das Griffstück 2 zweistückig ausgebildet und über ein Scharnier 11 um 180° gegeneinander schwenkbar verbunden sind. Hierzu ist es zweckmäßig, wenn das Gehäuse 1 und das Griffstück 2 rechteckigen Querschnitt aufweisen. In der dem Scharnier 11 gegenüberliegenden Seitenwand des Gehäuses 1 ist ein das Griffstück 2 in der Gebrauchslage, d.h. im ausgeklappten Zustand, arretierender Verriegelungshebel 12 drehbar gelagert. Hierzu ist in der Gehäusewandung eine Öffnung 13 vorgesehen, in der der Verriegelungshebel 12 mittels einer Drehachse 14 gelagert ist (siehe Fig. 3).

Der Verriegelungshebel 13 ist vorteilhafterweise mit einem hakenförmigen Ende 15 in eine Verriegelungsöffnung 16 in der Wandung des Griffstückes 2 im ausgeklappten Zustand des Griffstückes 2 einrastbar und zum Einklappen des Griffstückes 2 mittels eines dem hakenförmigen Ende 15 gegenüberliegenden Betätigungsstückes 17 entriegelbar.

Durch diese Einklappbarkeit des Griffstückes 2 ist es möglich, eine Sicherung gegen ungewolltes Betätigen des Auslöseschalters 8 vorzusehen, indem vorteilhafterweise erst mit ausgeklapptem und in der Gebrauchslage arretiertem Griffstück 2 die Hochspannungsschaltung in dem Gehäuse 1 mit Batteriespannung versorgt wird. Gemäß Fig. 3 ist hierzu vorgesehen, daß an der dem Batterie-Deckel 6 gegenüberliegenden Stirnseite des Griffstückes 2 zwei elektrische Kontakte 18 derart angeordnet sind, daß sie mit zwei weiteren Kontakten 19 der dem stirnseitigen Elektrodenpaar 4 gegenüberliegenden Stirnseite des Gehäuses 1 im ausgeklappten Zustand des Griffstückes 2 in Kontakt stehen. Sobald das Griffstück 2 eingeklappt wird, werden die Kontakte 18, 19 getrennt, so daß der Selbstverteidigungsstab gefahrlos gehandhabt und beispielsweise in einer Tasche untergebracht werden kann.

In Fig. 4 ist eine weitere Möglichkeit dargestellt, eine ungewollte Betätigung des Auslöseschalters 8 zu verhindern. Dabei ist der Auslöseschalter 8 versenkt in der Wandung des Griffstückes 2 angeordnet und vorteilhafterweise durch einen in der Wandung des Griffstückes 2 verschiebbar angeordneten Abdeckschieber 20 abdeckbar. Bei dieser Ausgestaltung kann auch vorgesehen sein, daß die stirnseitigen Elektroden 4 versenkbar in der stirnseitigen Verschlußplatte 3 des Gehäuses 1 gehaltert sind und über eine innerhalb des Gehäuses 1 geführte Betätigungsstange mit dem Abdeckschieber 20 derart in Verbindung stehen, daß sie im abgedeckten Zustand des Auslöseschalters 8 versenkt sind und im offenen Zustand des Auslöseschalters 8 aus der Verschlußplatte 3 herausragen. Dadurch können die stirnseitigen Elektroden 4 beim Transport einerseits nicht beschädigt werden und andererseits auch selbst keine sonstigen Beschädigungen verursachen.

Bedingt durch die beschriebene vorteilhafte Ausgestaltung des Selbstverteidigungsstabes ist somit bei gleichzeitiger sicherer und praktischer Handhabbarkeit eine wirkungsvolle und äußerst sichere Abwehr von Angreifern möglich.

In Fig. 5 ist eine weitere vorteilhafte Ausführungsform eines Selbstverteidigungsstabes dargestellt, wobei gleiche Teile wie in den vorhergehenden Figuren mit denselben Bezugsziffern gekennzeichnet sind. Hierbei weisen die stirnseitigen Elektroden 4 jeweils Abzweige 22 auf, die innerhalb der Verschlußplatte 3 verlaufen. Die Verschlußplatte 3 ist bei der dargestellten Ausführungsform eine stirnseitige Abschlußplatte der Steckkappe 23, die an der Außenseite der Kappenwandung umlaufende Rippen 24 aufweist, so daß sie in das offene Ende des Gehäuses 1 klemmend eingesteckt werden kann. Die Abzweige 22 enden auf der Umfangsfläche der Verschlußplatte 3, und zwar derart, daß die freiliegenden Enden oberhalb der seitlichen Elektroden 5 angeordnet sind. Somit bilden die außenliegenden Enden der Abzweige 22 mit den gegenüberliegenden Enden der Elektroden 5 eine Funkenstrecke. Es besteht demnach zwischen den Abzweigen 22 der Elektroden 4 und den seitlichen Elektroden 5 keine unmittelbare elektrisch leitende Verbindung, vielmehr sind diese Teile gegeneinander im dargestellten Ausführungsbeispiel durch eine Luftstrecke getrennt, so daß die seitlichen Elektroden spannungsfrei sind. Diese Ausgestaltung hat den Vorteil, daß im Falle einer dauernden Berührung der seitlichen Elektroden 5 durch Umfassen des Gehäuses 1 eine Verbindung der Elektroden untereinander erfolgt, so daß diese nunmehr spannungsführend werden können. Es können sich nunmehr Überschläge zwischen den gegenüberliegenden Enden der Abzweige 22 und den Elektroden 5 mit der jeweils gewünschten Hochspannung aufbauen, so daß immer- wieder neue Hochspannungsschläge der das Gehäuse im Bereich der Elektroden 5 festhaltenden Person erteilt werden.

Es kann auch in den stirnseitigen Elektroden durch Unterteilung der Elektroden 4 in zwei Elektrodenteilstücke eine Funkenstrecke ausgebildet werden. Durch das Vorsehen einer Funkenstrecke zwischen den Elektroden und der Hochspannungsschaltung wird erreicht, daß bei dauernder Berührung der Elektroden mit einem Angreifer die Funktionsweise des Stabes voll erhalten bleibt.

Weiterhin können die im Gehäuse befindlichen Batterien jeweils separat in einseitig offenen, wannenförmigen Behältnissen angeordnet sein, wobei in diesen Behältnissen federnden Kontaktelemente enthalten sind, die mit den beiden Polen der Batterie leitend unter federnder Anlage verbunden sind und gleichzeitig die Batterie im Behältnis klemmend halten. Die Kontaktelemente sind nach außen herausgeführt, wobei die beiden Behältnisse stirnseitig miteinander, vorteilhafterweise durch eine Nutfederverbindung verbindbar sind, wobei gleichzeitig eine Durchkontaktierung der Batterien derart erfolgt, daß eine Hintereinanderschaltung der beiden Batterien erreicht wird. An demjenigen Aufnahmebehältnis für die Batterien, das am weitesten im Innern des Gehäuses im eingeschobenen Zustand liegt, sind Kontakte angeordnet, die im eingeschobenen Zustand eine leitende Verbindung mit der Hochspannungsschaltung im Gehäuse herstellen. An dem anderen Behältnis ist an der zur Gehäuseöffnung weisenden Stirnseite ein hochklappbarer Bügel befestigt, an dem die miteinander verbundenen Behältnisse aus dem Gehäuse herausgezogen werden können.

## Patentansprüche

1. Selbstverteidigungsstab zur Abwehr von Angreifern mittels hoher elektrischer Spannung mit einem Gehäuse (1), einem Griffstück (2), zwei am Gehäuse (1) außenliegenden, räumlich voneinander getrennten Elektrodenpaaren (4, 5), einer innerhalb des Stabes untergebrachten Hochspannungsschaltung nebst Batterien sowie mit einem Auslöseschalter (8), wobei ein erstes Elektrodenpaar (4) an der dem Griffstück (2) gegenüberliegenden Stirnseite des Gehäuses (1) angebracht ist und das zweite Elektrodenpaar (5) am Gehäuse (1),
dadurch gekennzeichnet,
daß die Elektroden (5) des am Gehäuse angeordneten Elektrodenpaars gegenüber dem Hochspannungsanschluß durch eine Funkenstrecke unterbrochen und aus selbstklebenden Folien streifenförmig parallel zur Gehäusemittelachse verlaufend am oberen Gehäusedrittel ausgebildet sind, wobei von den als Metallstifte ausgebildeten Elektroden (4) Abzweige (22) durch eine Verschlußplatte an der Stirnseite des Gehäuses (1) hindurch zu deren seitlichen Oberfläche herausgeführt sind und die freiliegenden Enden der Abzweige (22) mit den gegenüberliegenden Enden der seitlichen Elektroden (5) die Funkenstrecke bilden.

2. Selbstverteidigungsstab nach Anspruch 1,
dadurch gekennzeichnet
daß die seitlichen Elektroden sich auf der Gehäuseoberfläche diametral gegenüberliegen.

3. Selbstverteidigungsstab nach einem oder mehreren der Ansprüche 1 oder 2,
dadurch gekennzeichnet,
daß die Hochspannungsschaltung im sich an das Griffstück (2) anschließenden Gehäuse (1) angeordnet ist.

4. Selbstverteidigungsstab nach einem oder mehreren der Ansprüche 1 bis 3,
dadurch gekennzeichnet,
daß das Innere des sich an das Griffstück (2) anschließenden Gehäuses (1) die Hochspannungsschaltung einschließend mit Gießharz ausgegossen ist.

5. Selbstverteidigungsstab nach einem oder mehreren der Ansprüche 1 bis 4,
gekennzeichnet durch eine oberhalb des Auslöseschalters (8) in der Wandung des Griffstückes (2) angeordnete Funktions-Kontrollampe (9).

6. Selbstverteidigungsstab nach einem oder mehreren der Ansprüche 1 bis 5,
dadurch gekennzeichnet,
daß das Gehäuse (1) und das Griffstück (2) rechteckigen Querschnitt aufweisen.

7. Selbstverteidigungsstab nach einem oder mehreren der Ansprüche 1 bis 6,
dadurch gekennzeichnet,
daß das Gehäuse (1) und das Griffstück (2) zweistückig ausgebildet und über ein Scharnier (11) um 180° gegeneinander schwenkbar verbunden sind.

8. Selbstverteidigungsstab nach einem oder mehreren der Ansprüche 1 bis 7,
dadurch gekennzeichnet,
daß in der dem Scharnier (11) gegenüberliegenden Seitenwand des Gehäuses (1) ein das Griffstück (2) arretierender Verriegelungshebel (12) drehbar gelagert ist.

9. Selbstverteidigungsstab nach Anspruch 8,
dadurch gekennzeichnet,
daß der Verriegelungshebel (13) mit einem hakenförmigen Ende (15) in eine Verriegelungsöffnung (16) in der Wandung des Griffstückes (2) im ausgeklappten Zustand des Griffstückes (2) einrastbar ist.

10. Selbstverteidigungsstab nach Anspruch 8 oder 9,
dadurch gekennzeichnet,
daß der Verriegelungshebel (13) mittels eines dem hakenförmigen Ende (15) gegenüberliegenden Betätigungsstückes (17) entriegelbar ist.

11. Selbstverteidigungsstab nach einem oder mehreren der Ansprüche 8 bis 10,
dadurch gekennzeichnet,
daß an der dem Batterie-Deckel (6) gegenüberliegenden Stirnseite des Griffstückes (2) zwei elektrische Kontakte (18) derart angeordnet sind, daß sie mit zwei weiteren Kontakten (19) der dem stirnseitigen Elektrodenpaar (4) gegenüberliegenden Stirnseite des Gehäuses (1) im ausgeklappten Zustand des Griffstückes (2) in Kontakt stehen.

12. Selbstverteidigungsstab nach einem oder mehreren der Ansprüche 1 bis 5,
dadurch gekennzeichnet,
daß das Gehäuse (1) und das Griffstück (2) kreisförmigen Querschnitt aufweisen.

13. Selbstverteidigungsstab nach einem oder mehreren der Ansprüche 1 bis 12,
dadurch gekennzeichnet,
daß der Auslöseschalter (8) versenkt in der Wandung des Griffstückes (2) angeordnet ist.

14. Selbstverteidigungsstab nach einem oder mehreren der Ansprüche 1 bis 13,
dadurch gekennzeichnet,
daß der Auslöseschalter (8) durch einen in der Wandung des Griffstückes (2) verschiebbar angeordneten Abdeckschieber (20) abdeckbar ist.

15. Selbstverteidigungsstab nach einem oder mehreren der Ansprüche 1 bis 14,
dadurch gekennzeichnet,
daß die stirnseitigen Elektroden (4) versenkbar in der stirnseitigen Verschlußplatte (3) des Gehäuses (1) gehaltert sind und über eine innerhalb des Gehäuses (1) geführte Betätigungsstange mit dem Abdeckschieber (20) derart in Verbindung stehen, daß sie im abgedeckten Zustand des Auslöseschalters (8) versenkt sind und im offenen Zustand des Auslöseschalters (8) aus der Verschlußplatte (3) herausragen.

## Claims

1. Self-defence baton for repelling assailants by means of high electrical voltage with a casing (1), grip (2), two pairs of electrodes (4, 5) arranged on the outside of the casing (1) and separated spatially from each other, a high voltage circuit together with batteries located within the baton and with a tripping switch (8), a first pair of electrodes (4) being located on the end face of the casing (1) opposite the grip (2) and the second pair of electrodes (5) being located of the casing (1), characterised in that the electrodes (5) of the pair of electrodes located on the casing are interrupted by a spark gap with respect to the high voltage connection and are constructed from self-adhesive foil in the form of strips, extending parallel to the central axis of the casing on the upper third of the casing, from the electrodes (4) constructed as metal pins branches (22) being guided through a closing plate on the end face of the casing (1) to its side surface and the exposed ends of the branches (22) forming the spark gap with the opposite ends of the side electrodes (5).

2. Self-defence baton according to Claim 1, characterised in that the side electrodes are diametrically opposed on the surface of the casing.

3. Self-defence baton according to one or more of Claims 1 or 2, characterised in that the high voltage circuit is located in the casing (1) adjoining the grip (2).

4. Self-defence baton according to one or more of Claims 1 to 3, characterised in that the inside of the casing (1) adjoining the grip (2) enclosing the high voltage circuit is filled with casting resin.

5. Self-defence baton according to one or more of Claims 1 to 4, characterised by an operation warning light (9) located above the tripping switch (8) in the well of the grip (2).

6. Self-defence baton according to one or more of Claims 1 to 5, characterised in that the casing (1) and the grip (2) have a rectangular cross- section.

7. Self-defence baton according to one or more of Claims 1 to 6, characterised in that the casing (1) and the grip (2) are constructed in two parts and are connected to fold back one against the other through 180° about a hinge (11).

8. Self-defence baton according to one or more of Claims 1 to 7, characterised in that a locking lever (12) locking the grip (2) as mounted to rotate in the side wall of the casing (1) opposite the hinge (11).

9. Self-defence baton according to Claim 8, characterised in that the locking lever (13) can be engaged by a hook-like end (15) in a locking opening (16) in the wall of the grip (2) when the grip (2) is opened out.

10. Self-defence baton according to Claim 8 or 9, characterised in that the locking lever (13) can be unlocked by means of an actuating member (17) opposite the hook-like end (15).

11. Self-defence baton according to one or more of Claims 8 to 10, characterised in that two electrical contacts (18) are arranged on the end face of the grip (2) opposite the battery cover (6) so that they are in contact with two further contacts (19) on the end face of the casing (1) opposite the pair of electrodes (4) on the end face, when the grip (2) is opened out.

12. Self-defence batch according to one or more of Claims 1 to 5, characterised in that the casing (1) and the grip (2) have a circular cross- section.

13. Self-defence baton according to one or more of Claims 1 to 12, characterised in that the tripping switch (8) is sunk in the wall of the grip (2).

14. Self-defence baton according to one or more of Claims 1 to 13, characterised in that the tripping switch (8) may be covered by a covering slide (20) arranged to slide in the wall of the grip (2).

15. Self-defence baton according to one or more of Claims 1 to 14, characterised in that the electrodes (4) on the end face are mounted so that they can be sunk in the closing plate (3) on the end face f the casing (1) and are connected to the covering slide (20) by way of an actuating rod guided within the casing (1) so that they are sunk when the tripping switch (8) is covered and project from the closing plate (3) when the tripping switch (8) is open.

## Revendications

1. Bâton d'autodéfense pour repousser des agresseurs au moyen d'une tension électrique élevée, comprenant une enveloppe (1), une prise (2), deux couples d'électrodes (4, 5) séparés, disposés à l'extérieur de l'enveloppe (1), un circuit haute tension avec ses piles, logés à l'intérieur du bâton, ainsi qu'un interrupteur de déclenchement (8), un premier couple d'électrodes (4) étant disposé sur la face avant de l'enveloppe (1) située à l'opposé de la prise (2) et le deuxième couple d'électrodes (5) étant disposé sur l'enveloppe (1),
caractérisé en ce que les électrodes (5) du couple d'électrodes disposé sur l'enveloppe sont interrompues, par rapport à la connexion à haute tension, par un trajet d'étincelles et ont la forme d'une bande auto-adhésive s'étendant parallèlement à l'axe central de l'enveloppe dans le tiers supérieur de celle-ci, des dérivations (22) partant des électrodes (4) qui ont la forme de chevilles métalliques en passant par une plaque de fermeture sur la face frontale de l'enveloppe (1) vers la surface latérale de celle-ci, les extrémités libres desdites dérivations (22) constituant le trajet d'étincelles avec les extrémités en regard des électrodes latérales (5).

2. Bâton d'autodéfense selon la revendication 1,
caractérisé en ce que les électrodes latérales sont situées diamétralement en regard l'une vers l'autre sur la surface de l'enveloppe.

3. Bâton d'autodéfense selon l'une ou plusieurs des revendications 1 ou 2,
caractérisé en ce que l'interrupteur à haute tension est disposé dans l'enveloppe (1) faisant suite à la prise (2).

4. Bâton d'autodéfense selon l'une ou plusieurs des revendications 1 à 3,
caractérisé en ce que l'intérieur de l'enveloppe (1) faisant suite à la prise (2) et qui contient l'interrupteur à haute tension est moulé à la résine.

5. Bâton d'autodéfense selon l'une ou plusieurs des revendications 1 à 4,
caractérisé par une lampe (9) de contrôle du fonctionnement disposée dans la paroi de la prise (2) au-dessus de l'interrupteur de déclenchement (8).

6. Bâton d'autodéfense selon l'une ou plusieurs des revendications 1 à 5,
caractérisé en ce que l'enveloppe (1) et la prise (2) ont une section droite rectangulaire.

7. Bâton d'autodéfense selon l'une ou plusieurs des revendications 1 à 6,
caractérisé en ce que l'enveloppe (1) et la prise (2) sont constituées en deux parties et sont pivotables de 180° l'une par rapport à l'autre au moyen d'une articulation (11).

8. Bâton d'autodéfense selon l'une des revendications 1 à 7,
caractérisé en ce qu'un levier de verrouillage (12) de la prise (2) est disposé de manière pivotable dans la paroi latérale de l'enveloppe (1) opposée à l'articulation (11).

9. Bâton d'autodéfense selon la revendication 8, caractérisé en ce qu'une extrémité (15) du levier de verrouillage (13) ayant la forme d'un crochet peut être engagée dans une ouverture de verrouillage (16) de la paroi de la prise (2) lorsque cette dernière a été mise en place.

10. Bâton d'autodéfense selon la revendication 8 ou 9,
caractérisé en ce que le levier de verrouillage (13) peut être déverrouillé au moyen d'une pièce d'actionnement (17) située en regard du crochet (15).

11. Bâton d'autodéfense selon l'une ou plusieurs des revendications 8 à 10,
caractérisé en ce que, sur la face avant de la prise (2) située à l'opposé du couvercle (6) de la pile, deux contacts électriques (18) sont disposé de manière à entrer en contact avec deux autres contacts (19) de la face avant de l'enveloppe (1) située à l'opposé du couple d'électrodes frontales (4) lorsque la prise (2) a été mise en place.

12. Bâton d'autodéfense selon l'une ou plusieurs des revendications 1 à 5,
caractérisé en ce que l'enveloppe (1) et la prise (2) ont une section droite circulaire.

13. Bâton d'autodéfense selon l'une ou plusieurs des revendications 1 à 12,
caractérisé en ce que l'interrupteur de déclenchement (8) est disposé de manière affleurante dans la paroi de la prise (2).

14. Bâton d'autodéfense selon l'une ou plusieurs des revendications 1 à 13,
caractérisé en ce que l'interrupteur de déclenchement (8) peut être couvert au moyen d'un coulisseau (20) pouvant se déplacer dans la paroi de la prise (2).

15. Bâton d'autodéfense selon l'une ou plusieurs des revendications 1 à 14,
caractérisé en ce que les électrodes frontales (4) sont maintenues de manière escamotable dans la plaque frontale de fermeture (3) de l'enveloppe (1) et sont reliées au coulisseau de couverture (20) par une tige d'actionnement guidée à l'intérieur de l'enveloppe (1) de manière telle qu'elles soient escamotées lorsque l'interrupteur de déclenchement (8) est couvert et fassent saillie de la plaque de fermeture (3) lorsque l'interrupteur de déclenchement (8) est découvert.
